# EUROPÄISCHE PATENTSCHRIFT

(11) **EP 0 084 587 B1**
(45) Veröffentlichungstag und Bekanntmachung des Hinweises auf die Patenterteilung: **10.12.1986**
(21) Anmeldenummer: 82103350.3
(22) Anmeldetag: 21.04.1982
(51) Int. Cl.: E02B 17/00, E21B 43/00

(54) **Verfahren zum Ausbeuten von marinen Öl- und/oder Gasvorkommen**
Method to exploit marine oil and/or gas deposits
Procédé pour exploiter des gisements marins d'huile et/ou de gaz

(30) Priorität: 27.01.1982 DE 3202605
(43) Veröffentlichungstag der Anmeldung: 03.08.1983
(73) Patentinhaber: Deutsche Babcock Anlagen Aktiengesellschaft, 46049 Oberhausen (DE)
(72) Erfinder: Schiemichen, Peter Christian, D-4224 Hünxe (DE); Schaloske, Peter, D-4200 Oberhausen 11 (DE)
(74) Vertreter: Müller, Jürgen, Dipl.-Ing.

## Beschreibung

Die Erfindung betrifft ein Verfahren zur Ausbeutung von marinen Öl- und/oder Gasvorkommen durch Aufbringen von Bohrungen an verschiedenen Lokationen des Vorkommens und Verarbeitung des gewonnenen Produktes, wobei beide Vorgänge von getrennten Plattformen aus vorgenommen werden sowie ein Offshore-Bauwerk insbesondere zur Durchführung des Verfahrens.

Die Wirtschaftlichkeit der Nutzung kleiner oder ungüngstig gelegener Öl- und Gasfelder wird im wesentlichen durch die Kosten für die Produktionsplattform und die Bohrkosten bestimmt. Die für geringe bis mittlere Wassertiefen bisher üblichen festen Konstruktionen müssen bei marginalen Feldern auf die relativ geringe Menge der gewinnbaren Kohlenwasserstoffe abgeschrieben werden. Das bringt hohe Gestehungskosten mit sich.

Speziell für marginale Felder wurden bereits Vorschläge entwickelt, die eine mehrfache Verwendung der Produktionsplattform zulassen. Bei einem dieser Vorschläge ist die Produktionsplattform nach Art einer vierbeinigen unmittelbar auf den Meeresboden aufsetzenden Hubinsel konstruiert. Die Beine reichen von der Plattform unverstrebt bis zu einem umlaufenden kastenförmigen Fundamentrahmen, der zur Verteilung der relativ hohen Gründungslast dieser Produktionsplattform notwendig ist. Die Bohrungen werden von speziell konstruierten Hubinseln aus etwas abseits vom Aufstellungsort der eigentlichen Produktionsplattform niedergebracht. Ein Fachwerkgerüst schützt die vom Meeresboden aufsteigenden Rohrleitungen, welche über eine Rohrbrücke zur Produktionsplattform geführt werden. Nach Erschöpfung des Feldes kann die Produktionsplattform versetzt und damit wieder verwendet werden, während die Rohrbrücke und das Fachwerkgerüst nicht ohne weiteres wieder verwendet werden können.

Bei einem anderen Vorschlag handelt es sich um eine Bohrplattform, die in Verbindung mit einem Tanker als Speicher und Terminal geplant ist. Die relativ geringen Lasten einer solchen Bohrplattform erlauben eine direkte Gründung der Hubbeine. Die Bohrplattform ist mit einer Produktionsplattform zu einer Einheit zusammengefasst. Diese kombinierte Plattform kann zwar, da sie als Hubinsel ausgebildet ist, nach der Erschöpfung der Lagerstätte an einem anderen Ort wieder verwendet werden, jedoch ist keine Trennung von Bohren und Produzieren möglich.

Weiterhin ist eine zum Beispiel als Bohr- oder als Produktionsplattform ausgebildete Offshore-Konstruktion bekannt (US-A 3 528 254), die auf eine zuvor auf den Meeresboden abgesenkte Unterkonstruktion abgestützt ist. Die Unterkonstruktion ist fest in dem Untergrund verankert. Mehrere derartige Unterkonstruktionen sind in ihren Abmessungen auf die Offshore-Konstruktion abgestimmt und können an verschiedenen Stellen auf den Meeresboden abgesenkt und dort verankert werden. Ein und dieselbe Offshore-Konstruktion kann daher auf die verschiedenen Unterkonstruktionen aufgesetzt werden. Die Offshore-Konstruktion ist somit wieder verwendbar, während die Unterkonstruktionen verloren sind.

Der Erfindung liegt die Aufgabe zugrunde, ein Verfahren und eine Vorrichtung zu schaffen, die zur Ausbeutung mariner Öl- oder Gasfelder geeignet sind und eine kurze Feldentwicklungszeit gestatten.

Diese Aufgabe wird erfindungsgemäss dadurch gelöst, dass die Plattformen nacheinander auf eine zuvor auf den Meeresboden abgesenkten Unterkonstruktion aufgesetzt werden und dass die an einer ersten Lokation abgesenkte Unterkonstruktion nach dem Verlassen der Plattform aufgenommen und an der übernächsten Lokation zur erneuten Aufnahme einer der Plattformen abgesenkt wird. Insbesondere zur Durchführung eines solchen Verfahrens wird ein Offshore-Bauwerk bestehend aus einer schwimmfähigen Bohrplattform und einer schwimmfähigen Produktionsplattform mit heb- und senkbaren Hubbeinen, die jeweils auf einer auf den Meeresboden abgesenkten Unterkonstruktion abgestützt sind, vorgeschlagen, das dadurch gekennzeichnet ist, dass die Hubbeine der Bohrplattform und der Produktionsplattform die gleichen Abmessungen und die gleiche Anordnung zueinander aufweisen und dass die jeweilige Unterkonstruktion aufschwimmbar und wahlweise der Bohrplattform oder der Produktionsplattform zugeordnet ist.

Unter Verwendung der Erfindung kann mit den Gründungsarbeiten an einer neuen Lokation bereits begonnen werden, bevor die Bohrarbeiten an einer anderen Lokation beendet sind. Nach Abschluss dieser Arbeiten kann die Bohrplattform auf die bereits gegründete Unterkonstruktion an der neuen Lokation umgesetzt werden. Auf die von der Bohrplattform verlassene Unterkonstruktion wird die Produktionsplattform aufgesetzt. Während der Umsetzphase können Reparaturen und Anpassungen an den Plattformen und den Unterkonstruktionen vorgenommen werden. Auf diese Weise lässt sich die Feldentwicklungszeit entscheidend verkürzen. Gleichzeitig werden durch die Wiederverwendung nicht nur der Plattformen sondern auch der Unterkonstruktionen die Gestehungskosten gesenkt.

Ein Ausführungsbeispiel der Erfindung ist in der Zeichnung dargestellt und wird im folgenden näher erläutert. Es zeigen:
Fig. 1 die Seitenansicht einer Produktionsplattform und
Fig. 2 ein Offshore-Bauwerk für verschiedene Phasen bei der Ausbeutung von Öl- oder Gasfeldern.

Das dargestellte Offshore-Bauwerk ist als Bohrplattform 1, von der aus die Bohrungen zu dem Vorkommen aufgebracht werden, und als Produktionsplattform 2, die der Verarbeitung der gewonnenen Produkte dient, ausgebildet. Jede dieser Plattformen enthält ein Deck 3, auf dem die für den jeweiligen Verwendungszweck notwendigen Einrichtungen aufgestellt sind. Auf der Produktionsplattform 2 können Dampferzeuger, Turbinen, Generatoren und gegebenenfalls Gleichrichter installiert sein, mit deren Hilfe das Öl und/oder Gas in Strom umgewandelt werden kann, der über Seekabel an Land transportiert wird.

Die Decks 3 der Plattformen sind schwimmfähig und mit heb- und senkbaren Hubbeinen 4 ausgerüstet. Für die Bewegung der Hubbeine 4 sind auf dem Deck 3 Hubeinrichtungen vorhanden. Das Deck 3 und die Hubbeine 4 der Bohrplattform 1 und der Produktionsplattform 2 sind weitgehend gleich. Insbesondere weisen die Hubbeine 4 die gleichen Abmessungen und die gleiche Anordnung in Bezug auf das Deck 3 auf.

Die Hubbeine 4 der Plattformen sind auf einer Unterkonstruktion 5 abgestützt, die zuvor auf den Meeresboden 6 abgesenkt ist. Die Unterkonstruktion 5 ist durch die Anordnung von lenz- und flutbaren Tanks schwimmfähig. Sie kann auch mit Speicherbehältern für das geförderte Öl versehen sein. Die Unterkonstruktion 5 ist ebenso wie die Bohrplattform 1 und die Produktionsplattform 2 auf einer Werft fertig montiert. Diese Einheiten werden auf der See zu dem vorgesehenen Errichtungsort geschleppt und dort abgesenkt.

Im einzelnen besteht die Unterkonstruktion 5 aus Füssen 7 und vertikalen Abschnitten 8, die durch Verstrebungen 9 miteinander verbunden sind. Die unteren Enden der Hubbeine 4 setzen auf die vertikalen Abschnitte 8 der Unterkonstruktion 5 auf. Dabei entspricht der gegenseitige Abstand der Hubbeine 4 dem Abstand der vertikalen Abschnitte 8 voneinander. Damit kann jeder Unterkonstruktion 5 wahlweise einer Bohrplattform 1 oder einer Produktionsplattform 2 zugeordnet werden.

Zur Anpassung an unterschiedliche Wassertiefen können die vertikalen Abschnitte 8 der Unterkonstruktion 5 verlängert und durch eine Fachwerkkonstruktion 10 verbunden werden. Der Abstand der vertikalen Abschnitte 8 von der durch die Linie 11 angedeuteten Wasseroberfläche ist dadurch im wesentlichen gleich. Damit können die Hubbeine 4 der Bohrplattform 1 und der Produktionsplattform 2 eine stets gleichbleibende geringe Länge erhalten. Das bedeutet eine vergleichsweise sparsame Dimensionierung der relativ teueren Hubbeine 4 und ein geringer Platzbedarf für die bei den kurzen Beinlängen geringen Beindurchmesser.

Mit Hilfe des beschriebenen Offshore-Bauwerkes werden marine Öl- und/oder Gasvorkommen von verhältnismässig geringem Ausmass nach dem folgenden Verfahren ausgebeutet. In einer ersten Phase I wird auf der Lokation A eine Unterkonstruktion 5 durch Fluten der Tanks auf den Meeresboden 6 aufgesetzt und installiert. Auf diese Unterkonstruktion 5 setzt zunächst eine Bohrplattform 1 auf, indem diese Bohrplattform 1 über die Unterkonstruktion 5 geschwommen wird, die Hubbeine 4 bis zum Auftreffen auf die Unterkonstruktion 5 abgesenkt werden und das Deck 3 bei fest aufsitzenden Hubbeinen 4 bis zur gewünschten Höhe über der Wasseroberfläche angehoben wird. Von der Bohrplattform 1 aus werden die erforderlichen Produktionsbohrungen niedergebracht. Während des Abteufens der Produktionsbohrungen soll bereits auf der Lokation B eine zweite Unterkonstruktion 5 installiert werden.

In der Phase 11. d. h. nach der Fertigstellung aller Produktionsbohrungen auf der Lokation A wird die Bohrplattform 1 von der Unterkonstruktion 5 abgehoben und auf die neue Lokation B umgesetzt.

Eine inzwischen vorbereitete Produktionsplattform 2 wird auf die verlassene Unterkonstruktion 5 an der Lokation A aufgesetzt. Diese Operationen können sehr schnell durchgeführt werden, da zu diesem Zeitpunkt keine zeitaufwendigen Gründungsarbeiten mehr erforderlich sind. Während der Produktion an der Lokation A und der Feldentwicklung an der Lokation B sollen entsprechende konstruktive Vorbereitungen zur Verlängerung und Anpassung der zunächst an der Lokation A installierten Unterkonstruktionen 5 an die Wassertiefe und die Baugrundverhältnisse der Lokation C vorgenommen werden.

Zwischen der Phase II und der nachfolgenden Phase 111 ist eine kurze Zeit für Generalüberholungen der Produktionsplattform 2 und der Bohrplattform 1 und für Anpassungsarbeiten an der wieder aufgenommenen Unterkonstruktion 5 von der Lokation A vorgesehen. Diese Unterkonstruktion 5 wird dann auf der Lokation C abgesetzt, während die Produktionsplattform 2 auf die von der Bohrplattform 1 verlassene Unterkonstruktion 5 an der Lokation B aufgesetzt wird. Nach der Installation der Unterkonstruktion 5 an der Lokation C kann der Bohrbetrieb von der aufgesetzten Bohrplattform 1 auf dieser neuen Lokation C begonnen werden.

## Patentansprüche

1. Verfahren zur Ausbeutung von marinen Öl-und/oder Gasvorkommen durch Aufbringen von Bohrungen an verschiedenen Lokationen des Vorkommens und Verarbeitung des gewonnenen Produktes, wobei beide Vorgänge von getrennten Plattformen aus vorgenommen werden, dadurch gekennzeichnet, dass die Plattformen nacheinander auf eine zuvor auf den Meeresboden abgesenkten Unterkonstruktion aufgesetzt werden und dass die an einer ersten Lokation abgesenkte Unterkonstruktion nach dem Verlassen der Plattform aufgenommen und an der übernächsten Lokation zur erneuten Aufnahme einer der Plattformen abgesenkt wird.

2. Offshore-Bauwerk bestehend aus einer schwimmfähigen Bohrplattform (1) und einer schwimmfähigen Produktionsplattform (2) mit heb- und senkbaren Hubbeinen (4), die jeweils auf einer auf den Meeresboden (6) abgesenkten Unterkonstruktion (5) abgestützt sind insbesondere zur Durchführung des Verfahrens nach Anspruch 1, dadurch gekennzeichnet, dass die Hubbeine (4) der Bohrplattform (1) und der Produktionsplattform (2) die gleichen Abmessungen und die gleiche Anordnung zueinander aufweisen und dass die jeweilige Unterkonstruktion (5) aufschwimmbar und wahlweise der Bohrplattform (1) oder der Produktionsplattform (2) zugeordnet ist.

## Claims

1. Method for exploiting marine oil and/or gas deposits by appyling drilling at various locations of the deposit and processing the product won, with the two actions being carried out from separate platforms, characterized in that the platforms are placed one after the other on a substructure which has been lowered to the sea bottom beforehand and that the substructure lowered at a first location is taken up after the platform has left and is lowered again at the next but one location for once again accommodating one of the platforms.

2. Offshore structure comprising a floatable drilling platform (1) and a floatable production platform (2) with elevating and lowering legs (4) which are supported on a substructure (5) lowered to the sea bottom (6), in particular for carrying out the method according to claim 1, characterized in that the legs (4) of the drilling platform (1) and of the production platform (2) show the same dimensions and the same arrangement relative to each other and that the respective substructure (5) can be floated off and is associated either with the drilling platform (1) or alternatively with the production platform (2).

## Revendications

1. Procédé pour l'exploitation des gisements de pétrole et/ou de gaz naturel situés au large des côtes par exécution de forages en différents points sélectionnés du gisement et pour le traitement du produit d'extraction, ces deux opérations étant réalisées par des plate-formes distinctes, caractérisé par le fait que les plate-formes sont mises en place les unes après les autres sur un soubassement préalablement descendu sur le fond marin et que le soubassement descendu au premier point sélectionnée du gisement est, une fois la plate-forme enlevée, relevé puis descendu au point de sélection placé immédiatement après le point de sélection suivant pour y recevoir à nouveau l'une des plate-formes.

2. Ouvrage offshore, comportant une plate-forme de forage (1) capable de flotter et une plate-forme de production (2) également capable de flotter, ces plates-formes étant équipées de colonnes d'appui (4) pouvant s'abaisser et se relever, destinées à prendre appui sur un soubassement (5) descendu sur le fond marin (6), en particulier pour la mise en oeuvre du procédé conforme à la revendication 1, caractérisé par le fait que les colonnes d'appui (4) de la plate-forme de forage (1) et de la plate-forme de production (2) présentent les mêmes dimensions et la même disposition réciproque et que chaque soubassement (5) peut flotter et recevoir au choix la plate-forme de forage (1) ou la plate-forme de production (2).
